# EUROPÄISCHE PATENTSCHRIFT

(11) **EP 2 196 107 B1**
(45) Veröffentlichungstag und Bekanntmachung des Hinweises auf die Patenterteilung: **25.02.2015**
(21) Anmeldenummer: 09014087.2
(22) Anmeldetag: 11.11.2009
(51) Int. Cl.: A46D 3/04

(54) **Verfahren zum Herstellen von Borstenfeldern oder von Borstenbündeln**
Method for manufacturing bristle fields or bristle bundles
Procédé de fabrication de panneaux de soies ou de faisceaux de soies

(30) Priorität: 10.12.2008 DE 102008061384
(43) Veröffentlichungstag der Anmeldung: 16.06.2010
(73) Patentinhaber: Ranir GmbH, 53721 Siegburg (DE)
(72) Erfinder: Steck, Georg, 79674 Todtnau (DE); Hauser, Hannes, 79585 Steinen (DE); Brender, Udo, 79674 Todtnau (DE); Schubnell, Christoph, 79674 Todtnau (DE)
(74) Vertreter: Reiser & Partner

(56) Entgegenhaltungen:
- EP-A2- 0 405 204
- DE-A1- 3 920 769

## Beschreibung

Die Erfindung betrifft ein Verfahren zum Herstellen von Borstenfeldern für Bürsten oder von Borstenbündeln für Pinsel, wobei Borstenbüschel in Lochungen von Formen eingefüllt werden, wobei zunächst die Borstenbüschel aus Einzelborsten gebildet werden, indem ein Borstenvorrat zu Borstenbüscheln vereinzelt wird, wonach die Borsten der Form büschelweise mit Hilfe eines Gas- oder Luftstroms über einzelne, jeweils ein Borstenbüschel aufnehmende Zufuhrleitungen zugeführt und in die Lochungen der Form oder einer Vorform eingebracht werden, wobei der Gas- oder Luftstrom mit Hilfe von Unterdruck erzeugt wird, wobei die Borstenbüschel während ihrer Förderung zumindest zeitweise zusätzlich mit einem in Förderrichtung bewirkenden Druckgas oder mit Druckluft beaufschlagt werden.

Ein derartiges Verfahren ist aus der DE 39 20 769 C2 bekannt. Dabei ist aus dieser Druckschrift bekannt, die Borstenbüschel mittels Druckluft zu fördern und dies durch Unterdruck zu verstärken und zu ergänzen. In dem Ausführungsbeispiel gemäß Fig. 14 von DE 39 20 769 C2 ist vorgesehen, dass die Borstenbüschel mit Hilfe der Druckluft in die Zufuhrleitungen eingeblasen werden und dem gemäß befindet sich auch die Druckquelle mit den Kanälen 36 in Förderrichtung vor den Einführöffnungen 19 in diese Zufuhrleitungen. Dabei besteht die Gefahr, dass die Borstenbüschel durch den sie anschiebenden Überdruck auseinandergedrückt und/oder die einzelnen Borsten aus ihrer ursprünglichen Orientierungsrichtung abgelenkt werden, sodass es zu Störungen und dazu kommen kann, dass nicht alle Borsten eines Borstenbüschels in die jeweilige Zufuhrleitung gelangen.

Aus der EP 0 405 204 ist ein vergleichbares Verfahren bekannt, bei welchem die Beförderung der Borstenbüschel ausschließlich mit Hilfe von Unterdruck erfolgt. Entsprechend gering ist die Fördergeschwindigkeit.

Es besteht deshalb die Aufgabe, ein Verfahren und eine Vorrichtung der eingangs genannten Art dahingehend weiterzuentwickeln, dass die Zeit zum Herstellen von Borstenfeldern gering gehalten werden kann und dass eventuelle Staus oder Verklemmungen einzelner Borsten verhindert werden können, wobei die Förderung der Borsten beschleunigt werden soll.

Die Lösung dieser Aufgabe erfolgt mit den Mitteln und Merkmalen des Patentanspruchs 1.

Die Erfindung sieht also für ein eingangs definiertes Verfahren vor, dass die Borstenbüschel zu Beginn der Förderung und beim Eintritt in die Zuführleitungen ausschließlich einem in den Zuführleitungen herrschenden Unterdruck ausgesetzt werden und dass ein Überdruck auf die Zuführleitungen an deren Eintrittsbereich erzeugt oder aufgebracht wird, nachdem die Borstenbüschel eine Teilstrecke oder eine Eintrittsstelle für den Überdruck passiert haben, wobei ein Überdruck angelegt wird, der gegenüber dem atmosphärischen Normaldruck eine größere Differenz als der Unterdruck hat.

Somit wird die Förderung der Borstenbüschel nur während eines Teiles des Förderwegs zusätzlich mit Druckgas oder Druckluft unterstützt, sodass also ein Förderstrom durch eine Kombination von Unterdruck und Überdruck bewirkt wird, wobei der Überdruck aber erst verzögert und somit unter Vermeidung von eventuellen Staus am Eintritt in die Zuführleitungen wirksamgemacht wird. Dadurch entsteht eine höhere Strömungsgeschwindigkeit, was zu einer höheren Transportgeschwindigkeit der Borstenbüschel und dadurch zu einer Verminderung der Herstellungszeit der Borstenfelder führt. Dennoch werden die Borstenbüschel in der schon durch die Anordnung gemäß EP 0 405 204 B1 bekannten Weise sehr genau und sicher durch die Zuführleitungen befördert, weil die Kombination des an den Borstenbüscheln "ziehenden" Unterdrucks und des "schiebenden" Überdrucks aufgrund der zeitlich verzögerten Anwendung dieses Überdrucks eventuelle Staus oder Verklemmungen einzelner Borsten in den Zuführleitungen verhindern können.

Dabei werden die Borstenbüschel also zunächst mittels Unterdruck in die Zuführleitung eingezogen werden, ohne dass sie dabei hinsichtlich ihrer Einführbewegung durch einen zusätzlichen Überdruck ausgelenkt werden können. Die Sicherheit, dass die einzelnen Borsten als Borstenbüschel in die jeweiligen Zuführleitungen eintreten können, wird durch diese Maßnahme verbessert.

Unterstützt wird dies dadurch, dass ein Überdruck auf die Zuführleitungen an deren Eintrittsbereich erzeugt oder aufgebracht wird, nachdem die Borstenbüschel eine Teilstrecke oder eine Eintrittsstelle für den Überdruck passiert haben.

Somit können die Borstenbüschel nach einer gezielten Beförderung in die Zuführleitungen dann zusätzlich dem Überdruck ausgesetzt und hinsichtlich ihrer weiteren Förderbewegung beschleunigt werden, was durch die größere Druckdifferenz des Überdrucks gegenüber dem atmosphärischen Druck gegenüber dem Unterdruck verstärkt wird.

Eine weitere Ausgestaltung des erfindungsgemäßen Verfahrens kann vorsehen, dass nach dem Einfüllen der Borstenbüschel in die Form oder eine Vorform die Mündungen der Zuführleitungen von der Form oder Vorform wegbewegt oder abgehoben und der Unterdruck insbesondere ausgeschaltet werden und dass der Überdruck für eine Restzeit ganz oder vermindert aufrecht erhalten und die Zuführleitungen durchgeblasen werden.

Dadurch kann erreicht werden, dass die Zuführleitungen zumindest von Zeit zu Zeit durch die Druckgas- oder Druckluftströmung von Abrieb oder von eventuell doch darin verbliebenen einzelnen Borsten befreit und gereinigt werden. Entsprechend sicher können bei einem nächsten Arbeitstakt Borsten durch die entsprechend sauberen und glatten Zuführleitungen bewegt werden.

Weiterhin ist es möglich, dass der zur Unterstützung der Förderung der Borstenbüschel dienende Überdruck während der Förderung geändert und die Borstenbüschel mit einem intermittierenden und/oder pulsierenden Gas- oder Luftstrom durch die Zuführleitungen bewegt werden. Dadurch kann die Strömungsgeschwindigkeit und damit die Transportgeschwindigkeit der Borstenbüschel während der Beförderung durch die Zuführleitungen geändert werden, um eventuelle Staus oder Verklemmungen in den Zuführleitungen zu vermeiden oder gegebenenfalls zu lösen.

Es kann zweckmäßig sein, wenn während der Förderung ein Überdruck verwendet wird, der etwa doppelt so hoch bis zehnmal so hoch wie der Unterdruck ist. Entsprechend gut wird die Förderung der Borstenbüschel unterstützt und gegenüber einer Förderung nur mit Hilfe von Unterdruck beschleunigt.

Es kann auch vorgesehen werden, dass die Borstenbüschel mit Hilfe einer Gasmischung, zum Beispiel einer Mischung aus Luft und einem anderen Gas durch die Zuführleitungen bewegt werden. Es kann also zur Unterstützung der Förderung ein Gas oder Gasgemisch Verwendung finden, welches bessere Strömungseigenschaften als Luft hat und zum Beispiel bei gleicher Druckdifferenz eine höhere Strömungsgeschwindigkeit aufweist.

Das vorstehend erläuterte Verfahren kann mit einer Vorrichtung durchgeführt werden, bei welcher eine Druckquelle zur Zufuhr von Druckgas oder Druckluft an die Zuführleitungen dient und zwischen der Druckquelle und den Zuführleitungen Absperrmittel vorgesehen sind, die während des Fördervorgangs offen oder offenbar sind, und dass die Steuerung der Druckquelle die Absperrmittel derart ansteuert, dass Druckgas oder Druckluft erst in die Zuführleitungen eintritt, wenn Borstenbüschel die Zufuhrstelle für das Druckgas oder die Druckluft passiert oder eine Teilstrecke zurückgelegt haben.

Somit kann vorzugsweise in automatisierter Form dafür gesorgt werden, dass die Borstenbüschel relativ langsam mit Hilfe von Unterdruck in die Zuführleitungen oder Förderleitungen eingesaugt werden und dann dem höheren Druck ausgesetzt werden, um ihre Fördergeschwindigkeit zu erhöhen, wobei die Vorrichtung ein gezieltes Zuführen von Druckgas und Druckluft dahingehend erlaubt, dass die entsprechenden Absperrmittel zu einem gewünschten Zeitpunkt geöffnet und dazu mittels einer Steuerung angesteuert werden.

Die Vorrichtung zur Durchführung des Verfahrens kann dadurch ausgestaltet sein, dass eine Halterung oder Einführplatte für die Einführenden der Zuführleitungen vorgesehen ist und dass diese Halterung zu den Einführenden der Zuführleitung führende Kanäle für den Überdruck aufweist, die mit Absperrorganen und/oder Ventilen zusammen wirken. Insbesondere können diese zu den Zuführleitungen führenden Kanäle für den Überdruck seitlich von den Eintrittsstellen für die Borstenbüschel angeordnet sein, sodass bei geschlossenen Absperrorganen- und/oder Ventilen zunächst die Borstenbüschel an diesen Mündungen der Kanäle vorbeigesaugt werden können, bevor diese durch Öffnen der Absperrorgane- oder Ventile wirksam werden.

Vor allem bei Kombination einzelner oder mehrerer der vorgeschriebenen Merkmale und Maßnahmen ergibt sich die Möglichkeit, Borstenfelder für Bürsten oder Borstenbündel für Pinsel mit den Vorteilen herzustellen, wie sie aus der EP 0 405 204 B1 bekannt sind, aber die Herstellungsgeschwindigkeit erheblich zu steigern. Ein entsprechend großer Ausstoß an Bürsten, insbesondere Zahnbürsten, oder Pinseln pro Zeiteinheit ist möglich. Denkbar ist dabei, dass die für die bisherige Herstellung gemäß der EP 0 405 204 B1 gegebenenfalls schon vorhandenen Einrichtungen weitgehend benutzt und gegebenenfalls nachträglich mit einer zusätzlichen Druckquelle und einer angepassten Steuerung versehen werden können. Die Zuführleitungen oder Förderleitungen können auch in diesem Falle weitgehend weiterverwendet werden.

Nachstehend sind Ausführungsbeispiele der Erfindung an Hand der Zeichnungen näher beschrieben. Es zeigt in schematisierter Darstellung:
- Figur 1:: Eine erfindungsgemäße Vorrichtung, mit welcher aus einem Borstenvorrat oder Borstenfüllkasten zu Borstenbüscheln zusammengefasste Borsten mittels Leitungen einer an einen Unterdruck angeschlossenen Form zugeführt werden, wobei diese Leitungen zusätzlich mit Überdruck beaufschlagt werden können, wobei die Borstenbüschel sich noch vor dem Eintritt in die Zuführ- oder Förderleitungen befinden,
- Figur 2:: Eine der Figur 1 entsprechende Darstellung nach dem Eintritt der Borstenbüschel in die Zuführleitungen und dem Verschieben eines Absperrorgans für die Druckluft, die dadurch Zugang zu den Zuführleitungen an einer Stelle erhält, die von dem Borstenbüscheln bereits passiert ist,
- Figur 3:: Eine der Figur 2 entsprechende Darstellung eines bezüglich der Zufuhr des Druckgases oder der Druckluft und der dabei vorgesehenen Absperrventile im Eintrittsbereich der Zuführleitungen abgewandelte Ausführungsform,
- Figur 4:: Eine der Darstellung gemäß Figur 2 und 3 entsprechende, hinsichtlich der Zufuhr des Überdrucks wiederum abgewandelte Ausführungsform, bei welcher im Eintrittsbereich für die Borstenbüschel eine anschließbare Druckkammer für den Überdruck vorgesehen ist.

Bei der nachfolgenden Beschreibung der verschiedenen Ausführungsbeispiele erhalten hinsichtlich ihrer Funktion übereinstimmende Teile auch bei abgewandelter Formgebung übereinstimmende Bezugszahlen, sodass diesbezüglich die Beschreibung einer Figur in analoger Weise auch für eine andere Figur mit einem anderen Ausführungsbeispiel gilt.

Eine in Ganzen mit 1 bezeichnete, in den Figuren 1 bis 4 jeweils mit gewissen Abwandlungen erkennbare Vorrichtung dient zum Herstellen von Borstenfeldern für Bürsten, wie es aus der EP 0 405 204 B1 bekannt ist.

Dabei können die Enden von insbesondere aus Kunststoff bestehenden Borsten 2 einzelner Borstenbüschel 3 miteinander und/oder mit denen eines Nachbarbüschels verbunden, insbesondere verschmolzen werden.

Demgemäß weist die Vorrichtung 1 eine mit Lochungen 4 für jeweils ein Borstenbüschel 3 versehene Form 5 auf, wobei Zuführleitungen 6 zu der Form 5 - oder einer Vorform - vorgesehen sind und zu jeder zu füllenden Lochung 4 eine derartige Zuführleitung 6 führt.

An den Zuführleitungen 6 können in nicht näher dargestellter Weise, der Anordnung gemäß EP 0 405 204 B1 entsprechende Mittel zur Erzeugung eines Gas- oder Luftstroms zu der Form 5 anschließbar sein, wobei die Mündungen 7 der Zuführleitungen 6 und die Form 5 gemäß dem Doppelpfeil Pf 1 in allen Figuren relativ zueinander bewegbar sind. Die Form 5 hat dabei in nicht näher dargestellter Weise einen Anschluss zum Anlegen des Unterdrucks an die einzelnen Lochungen 4, was durch die Pfeile Pf 5 angedeutet ist. Bevorzugt bleibt die Form 5 in ihrer Lage und die Mündungen 7 können mit ihrer Halterung 7 a bewegt werden.

Zusätzlich ist bei allen Ausführungsbeispielen im Eintrittsbereich 8 der Zuführleitungen oder Förderleitungen 6 eine Druckquelle vorgesehen, die mit den Zuführleitungen 6 verbunden oder verbindbar ist.

Gemäß den Figuren 1 bis 4 gehört zu der Vorrichtung 1 auch wenigstens ein Borstenmagazin 9, wobei aber auch analog der in der EP 0 405 204 B1 beschriebenen Ausführungsform zwei derartige Borstenmagazine 9 mit einander zugewandeten Entnahmestellen vorgesehen sein können.

Ferner ist in den Figuren 1 bis 4 ein Entnahmeschieber 10 dargestellt, der den Borstenvorrat im Borstenmagazin 9 jeweils begrenzt und quer zu einer Entnahmestelle bewegbar ist. Dieser Entnahmeschieber 10 kann mit Abstand zueinander angeordnete, dem Borstenvorrat in dem Borstenmagazin 9 jeweils zugewandte und zu diesem hin randoffene, in der Zeichnung nicht näher dargestellte Ausnehmungen oder Aussparungen zum Bilden der Borstenbüschel 3 haben. Der Abstand dieser Aussparungen ist dabei in den Figuren durch den Abstand schon entnommener und der Vorrichtung 1 zugeführter Borstenbüschel 3 zu erkennen.

In Figur 1 ist eine Verschiebestellung des Entnahmeschiebers 10 dargestellt, in welcher dieser Entnahmeschieber 10 mit den Ausnehmungen oder Aussparungen und darin aufgenommenen Borstenbüscheln 3 unter die Einführöffnungen 11 der Zuführleitungen 6 verschoben ist, sodass die gebildeten Borstenbüschel 3 kurz vor dem Eintritt in die Zuführleitungen 6 und deren Einführöffnungen 11 angeordnet sind. In analoger Weise wird bei den Ausführungsbeispielen gemäß Figur 3 und 4 ebenfalls mit Hilfe des Entnahmeschiebers 10 für eine Vereinzelung und Bildung von Borstenbüscheln 3 und deren Transport zu dem Eintrittsbereich 8 der Zuführleitungen 6 gesorgt, um die Borstenbüschel 3 dann gemäß der Darstellung in Figur 2, 3 und 4 mit Hilfe von Unterdruck in die Eintrittsbereiche 8 der Zuführleitungen 6 hineinzubewegen.

Durch den Doppelpfeil Pf 2 ist dabei angedeutet, dass auch der Eintrittsbereich 8 der Zuführleitungen 6 relativ zu den Borstenbüscheln 3 bewegbar sein kann, um ein erstes Einführen zumindest eines Teilbereichs dieser Borstenbüschel 3 in die Zuführleitungen 6 zu erleichtern.

Die eigentliche Druckquelle ist in den Figuren nicht dargestellt, jedoch erkennt man, dass zwischen dieser Druckquelle und den Zuführleitungen 6 beziehungsweise deren Eintrittsbereich 8 gemäß den Figuren 1 bis 3 unterschiedlich gestaltete Absperrmittel vorgesehen sind, die während des Fördervorgangs, also während der Zufuhr von Druckgas oder Druckluft offen und also öffenbar sind, wobei eine Steuerung der Druckquelle diese Absperrmittel derart ansteuert, dass Druckgas oder Druckluft erst in die Zuführleitungen 6 eintritt, wenn die Borstenbüschel 3 gemäß den Figuren 2 bis 4 eine Zuführstelle 12 für das Druckgas oder die Druckluft oder eine gewisse Teilstrecke im Eintrittsbereich 8 der Zuführleitungen 6 passiert haben.

Im Ausführungsbeispiel gemäß Figur 4 erfolgt die Zufuhr des Druckgases oder der Druckluft über eine Druckkammer 13, die die Druckluft oder das Druckgas über Kanäle 14 den Einführöffnungen 11 der Zuführleitungen 6 unmittelbar zuführt und die dazu gemäß dem Doppelpfeil Pf 3 für diese Zufuhr des Überdrucks relativ zu dem Eintrittsbereich 8 in eine abgedichtete Position bewegt werden kann. In den Ausführungsbeispielen gemäß Figur 1 bis 3 ist eine Halterung oder Einführplatte 15 für die im Eintrittsbereich 8 befindlichen Einführenden 16 der Zuführleitungen 6 vorgesehen und diese Halterung 15 enthält die zu den Einführenden 16 dieser Zuführleitungen 6 führenden Kanäle für den Überdruck, die mit Absperrorganen oder Ventilen zusammen wirken.

Im Ausführungsbeispiel gemäß Figur 1 und 2 ist ein Schieber 17 vorgesehen, der gemäß dem Doppelpfeil Pf 4 relativ zu der Halterung 15 quer oder rechtwinklig zu dem Verlauf der Einführenden 16 der Zuführleitungen 6 verschiebbar ist, wie der Vergleich der Figuren 1 und 2 verdeutlicht. In Figur 1 sind Durchtrittsöffnungen 18 an diesem Schieber in Übereinstimmung mit den Einführenden 16 der Zuführleitungen 6, sodass die Borstenbüschel 3 mit Hilfe von Unterdruck, der an den entgegen gesetzten der Zuführleitungen 6 angelegt werden kann, eingesaugt werden können, bis sie die in Figur 2 dargestellte Position erreicht haben. Danach kann der Schieber 17 durch eine Verschiebebewegung in die in Figur 2 dargestellte Schließposition gebracht werden, bei welcher die Durchtrittsöffnungen 18 aus dem in die Halterung 15 eingearbeiteten Bereich der Zuführleitungen 6 verschoben sind und der Schieber 17 nun den Durchtritt durch die Einführenden 16 schließt.

Figur 3 zeigt ein Ausführungsbeispiel, bei welchem an der Halterung oder Einführplatte 15 jeweils im Bereich der darin eingearbeiteten Einführenden 16 schematisiert angedeutete Rohrventile 19 vorgesehen sind, mit denen ebenfalls zunächst ein Durchlass zu den Zuführleitungen 6 verhindert und nach dem Einführen der Borstenbüschel 3 geöffnet werden kann. Figur 3 zeigt diese geöffnete Position, in welcher die Förderung der Borstenbüschel 3 zusätzlich zu dem an ihnen wirkenden Unterdruck auch mit einem Überdruck unterstützt wird.

Mit der unterschiedlich gestalteten Vorrichtung 1 können Borstenfelder für Bürsten oder gegebenenfalls auch Borstenbündel für Pinsel hergestellt werden, wobei die Borstenbüschel 3 in Lochungen 4 von Formen 5 oder Vorformen eingefüllt werden. Dabei werden die Borstenbüschel 3 zunächst aus Einzelborsten 2 gebildet, indem ein in einem Borstenmagazin 9 befindlicher Borstenvorrat zu solchen Borstenbüscheln 3 vereinzelt wird. Danach werden diese Borsten der Form 5 oder einer Vorform büschelweise mit Hilfe eines Gas- oder Luftstroms über einzelne Zuführleitungen 6 zugeführt. Der Gas- oder Luftstrom wird zunächst durch Unterdruck erzeugt. Darüber hinaus werden die Borstenbüschel 3 während ihrer Förderung zumindest zeitweise, insbesondere nach ihrem Einsaugen in die Einführenden 16 der Zuführleitungen 6 zumindest zeitweise zusätzlich mit einem in Förderrichtung wirkenden Druckgas oder mit Druckluft beaufschlagt, also einem Überdruck des Fördermediums ausgesetzt, um die Fördergeschwindigkeit zu erhöhen und dadurch die Zeit für die Herstellung von Borstenfeldern zu verkürzen.

Die Borstenbüschel 3 werden dabei zu Beginn der Förderung, also beispielsweise bis zu ihrem Einsaugen in die Förderleitungen 6 gemäß Figur 2 aus ihrer in Figur 1 dargestellten Position ausschließlich dem in den Zuführleitungen 6 herrschenden Unterdruck ausgesetzt, das heißt die Druckquelle ist gegenüber den Zuführleitungen 6 noch abgesperrt. Nachdem die Borstenbüschel 3 gemäß den Figuren 2 bis 4 eine Teilstrecke oder die Eintritts- oder Zuführstelle 12 für den Überdruck passiert haben, kann dann der Überdruck auf diese Zuführleitungen 6 an deren Eintrittsbereich 8 aufgebracht werden, sodass auch dieser Überdruck in Förderrichtung wirksam wird und die in den Zuführleitungen 6 befindlichen Borstenbüschel 3 an deren der Förderrichtung entgegen gesetzten Enden beaufschlagen kann.

Nachdem in den Figuren nicht dargestellten Einfüllen der Borstenbüschel 3 in die Form 5, werden die Mündungen 7 der Zuführleitungen 6 gemäß dem Doppelpfeil Pf 1 von der Form 5 wegbewegt oder abgehoben und der Unterdruck abgeschaltet. Der Überdruck kann noch für eine Restzeit ganz oder vermindert aufrecht erhalten bleiben, um die Zuführleitungen 6 zu ihrer Reinigung durchzublasen.

Es sei noch erwähnt, dass der zur Unterstützung der Förderung der Borstenbüschel 3 während ihrer Beförderung dienende Überdruck im Laufe der Bewegung der Borstenbüsche 3 durch die Zuführleitungen 6 geändert und die Borstenbüschel 3 mit einem intermittierenden und/oder pulsierenden Gas- oder Luftstrom durch die Zuführleitungen 6 bewegt werden können.

Zum Herstellen von Borstenfeldern für Bürsten oder von Borstenbündel für Pinsel werden Borstenbüschel 3 in Lochungen 4 von Formen 5 eingefüllt, wobei zunächst die Borstenbüschel 3 aus Einzelborsten 2 gebildet werden, indem ein in einem Borstenmagazin 9 befindlicher Borstenvorrat mit Hilfe eines Entnahmeschiebers 10 zu den Borstenbüscheln 3 vereinzelt wird. Danach werden die Borsten der Form 5 büschelweise mit Hilfe eines Gas- oder Luftstroms über einzelne, jeweils ein Borstenbüschel 3 aufnehmende Zuführleitungen 6 zugeführt und in die Lochungen 4 der Form 5 eingebracht. Der Gas- oder Luftstrom wird dabei vor allem zu Beginn der Förderung der Borstenbüschel 4 mit Hilfe von Unterdruck erzeugt. Zusätzlich werden die Borstenbüschel 3 während ihrer Förderung zumindest zeitweise zusätzlich mit einem in Förderrichtung wirkenden Druckgas oder mit Druckluft beaufschlagt, insbesondere nachdem sie eine erste kurze Teilstrecke oder eine Eintrittsstelle 12 für den Überdruck passiert haben.

## Patentansprüche

1. Verfahren zum Herstellen von Borstenfeldern für Bürsten oder von Bürstenbündeln für Pinsel, wobei Borstenbüschel (3) in Lochungen (4) von Formen (5) eingefüllt werden, wobei zunächst die Borstenbüschel (3) aus Einzelborsten (2) gebildet werden, indem ein Borstenvorrat zu Borstenbüscheln (3) vereinzelt wird, wonach die Borsten der Form (5) büschelweise mit Hilfe eines Gas- oder Luftstromes über einzelne, jeweils ein Borstenbüschel (3) aufnehmende Zuführleitungen (6) zugeführt und in die Lochungen (4) der Form (5) oder einer Vorform eingebracht werden, wobei der Gas- oder Luftstrom mit Hilfe von Unterdruck erzeugt wird, wobei die Borstenbüschel (3) während ihrer Förderung zumindest zeitweise zusätzlich mit einem in Förderrichtung wirkenden Druckgas oder mit Druckluft beaufschlagt werden, **dadurch gekennzeichnet, dass** die Borstenbüschel (3) zu Beginn der Förderung und beim Eintritt in die Zuführleitungen ausschließlich einem in den Zuführleitungen (6) herrschenden Unterdruck ausgesetzt werden und, dass ein Überdruck auf die Zuführleitungen (6) an deren Eintrittsbereich (8) erzeugt oder aufgebracht wird, nachdem die Borstenbüschel (3) eine Teilstrecke oder eine Eintrittsstelle (12) für den Überdruck passiert haben, wobei ein Überdruck angelegt wird, der gegenüber dem atmosphärischen Normaldruck eine größere Differenz als der Unterdruck hat.

2. Verfahren nach einem der Ansprüche 1, **dadurch gekennzeichnet, dass** nach dem Einführen der Borstenbüschel (3) in die Form (5) die Mündungen der Zuführleitungen (6) von der Form (5) oder Vorform wegbewegt oder abgehoben und der Unterdruck insbesondere ausgeschaltet werden und dass der Überdruck für eine Restzeit ganz oder vermindert aufrecht erhalten und die Zuführleitungen (6) durchgeblasen werden.

3. Verfahren nach einem der Ansprüche 1 oder 2, **dadurch gekennzeichnet, dass** der zur Unterstützung der Förderung der Borstenbüschel (3) dienende Überdruck während der Förderung geändert und die Borstenbüschel (3) mit einem intermittierenden und/oder pulsierenden Gas- oder Luftstrom durch die Zuführleitungen (6) bewegt werden.

4. Verfahren nach einem der Ansprüche 1 bis 3, **dadurch gekennzeichnet, dass** während der Förderung ein Überdruck verwendet wird, der etwa doppelt so hoch bis zehn Mal so hoch wie der Unterdruck ist.

5. Verfahren nach einem der Ansprüche 1 bis 4, **dadurch gekennzeichnet, dass** die Borstenbüschel mit Hilfe einer Gasmischung, zum Beispiel einer Mischung aus Luft und einem anderen Gas durch die Zuführleitungen bewegt werden.

## Claims

1. Method for the manufacture of bristle fields for brushes or of bristle bundles for paint brushes, wherein clusters of bristles (3) are filled into perforations (4) of moulds (5), wherein initially the clusters of bristles (3) are formed from individual bristles (2) in that a bristle supply is separated to form clusters of bristles (3), whereupon the bristles are infed to the mould (5) in clusters by means of a gas stream or an air stream via individual infeed lines (6), which in each case accommodate one cluster of bristles (3), and introduced into the perforations (4) of the mould (5) or of a preform, wherein the gas stream or air stream is generated by means of negative pressure, wherein, during conveying thereof, the clusters of bristles (3) are at least temporarily additionally impinged with a compressed gas, or with compressed air, acting in the conveying direction, **characterized in that**, at the beginning of conveying and upon entry into the infeed lines, the clusters of bristles (3) are exclusively subjected to a negative pressure prevalent in the infeed lines (6) and **in that**, after the clusters of bristles (3) have passed a stage or an entry point (12) for the positive pressure, a positive pressure is generated or applied to the infeed lines (6) at their entry region (8), wherein a positive pressure, which has a greater differential in relation to the atmospheric standard pressure than the negative pressure has, is applied.

2. Method according to Claim 1, **characterized in that**, after inserting the clusters of bristles (3) into the mould (5), the ports of the infeed lines (6) are moved away or raised from the mould (5) or preform and that the negative pressure is, in particular, switched off and **in that**, for a remaining time, the positive pressure is sustained completely or in a reduced manner and that the infeed lines (6) are being blown out.

3. Method according to either Claim 1 or 2, **characterized in that** the positive pressure serving for the support of the conveying of the clusters of bristles (3) is modified during conveying so that the clusters of bristles (3) are being moved through the infeed lines (6) with an intermittent and/or pulsating gas or air stream.

4. Method according to one of the Claims 1 to 3, **characterized in that** a positive pressure, which is about double to ten times as high as the negative pressure, is being used during conveying.

5. Method according to one of the Claims 1 to 4, **characterized in that** the clusters of bristles are being moved through the infeed lines by means of a gas mixture, for example a mixture of air and another gas.

## Revendications

1. Procédé de fabrication de champs de soies pour des brosses ou de faisceaux de soies pour des pinceaux, des touffes de soies (3) étant enfoncées dans des perçages (4) de moules (5), les touffes de soies (3) étant d'abord formées de soies individuelles (2) en séparant un stock de soies en touffes de soies individuelles (3), les soies étant ensuite acheminées au moule (5) et introduites dans les perçages (4) du moule (5) ou d'une préforme par touffes à l'aide d'un flux de gaz ou d'air par le biais de conduites d'alimentation (6) individuelles recevant à chaque fois une touffe de soies (3), le flux de gaz ou d'air étant produit à l'aide d'une dépression, les touffes de soies (3) étant sollicitées pendant leur transport au moins temporairement en outre avec un gaz sous pression ou avec de l'air sous pression agissant dans la direction de transport, **caractérisé en ce que** les touffes de soies (3), au début du transport et lors de leur entrée dans les conduites d'alimentation, sont soumises exclusivement à une dépression régnant dans les conduites d'alimentation (6) et **en ce qu'**une surpression est produite ou appliquée sur les conduites d'alimentation (6) au niveau de leur région d'entrée (8), après que les touffes de soies (3) ont dépassé une section partielle ou un point d'entrée (12) pour la surpression, une surpression étant appliquée, laquelle présente une plus grande différence par rapport à la pression atmosphérique normale que la dépression.

2. Procédé selon la revendication 1, **caractérisé en ce qu'**après l'enfoncement des touffes de soies (3) dans le moule (5), les embouchures des conduits d'alimentation (6) sont déplacées ou soulevées à l'écart du moule (5) ou de la préforme et la dépression est notamment coupée et **en ce que** la surpression est maintenue entièrement ou de manière réduite pendant un temps résiduel et les conduites d'alimentation (6) sont soumises au soufflage.

3. Procédé selon l'une quelconque des revendications 1 ou 2, **caractérisé en ce que** la surpression servant à faciliter le transport des touffes de soies (3) pendant le transport est modifiée et les touffes de soies (3) sont déplacées avec un flux de gaz ou d'air intermittent et/ou pulsé à travers les conduites d'alimentation (6).

4. Procédé selon l'une quelconque des revendications 1 à 3, **caractérisé en ce que** pendant le transport, une surpression est utilisée, laquelle est approximativement deux fois plus élevée à dix fois plus élevée que la dépression.

5. Procédé selon l'une quelconque des revendications 1 à 4, **caractérisé en ce que** les touffes de soies sont déplacées à l'aide d'un mélange de gaz, par exemple d'un mélange d'air et d'un autre gaz, à travers les conduites d'alimentation.
